# EUROPÄISCHE PATENTSCHRIFT

(11) **EP 4 370 351 B1**
(45) Veröffentlichungstag und Bekanntmachung des Hinweises auf die Patenterteilung: **29.04.2026**
(21) Anmeldenummer: 22751289.4
(22) Anmeldetag: 13.07.2022
(51) Int. Cl.: B42D 25/29, B42D 25/355, B42D 25/36, B42D 25/378, B42D 25/382, B42D 25/387, D21H 21/42, D21H 21/48, G07D 7/1205

(54) **BANKNOTE MIT EINEM BANKNOTENSUBSTRAT UND EINEM SICHERHEITSELEMENT, SOWIE VERFAHREN ZUM PRÜFEN EINER BANKNOTE**
BANKNOTE HAVING A BANKNOTE SUBSTRATE AND A SECURITY ELEMENT, AND METHOD FOR CHECKING A BANKNOTE
BILLET DE BANQUE COMPORTANT UN SUBSTRAT DE BILLET DE BANQUE ET UN ÉLÉMENT DE SÉCURITÉ, ET PROCÉDÉ DE VÉRIFICATION D'UN BILLET DE BANQUE

(30) Priorität: 16.07.2021 DE 102021003697
(43) Veröffentlichungstag der Anmeldung: 22.05.2024
(73) Patentinhaber: Giesecke+Devrient Currency Technology GmbH, 81677 München (DE)
(72) Erfinder: GEBAUER, Christoph, 80804 München (DE); BICHLMEIER, Stefan, 85521 Riemerling (DE); PFEIFFER, Matthias, 81675 München (DE)
(74) Vertreter: Giesecke+Devrient IP
(86) Internationale Anmeldenummer: PCT/EP2022/025328
(87) Internationale Veröffentlichungsnummer: WO 2023/285000

(56) Entgegenhaltungen:
- DE-A1- 102005 047 609
- FR-A1- 3 086 203

## Beschreibung

Die Erfindung betrifft eine Banknote mit einem Banknotensubstrat und einem Sicherheitselement. Das Banknotensubstrat weist eine erste Sicherheitskomponente auf und das Sicherheitselement weist eine zweite Sicherheitskomponente auf. Die erste Sicherheitskomponente ist ausgebildet, bei Anregung mit elektromagnetischer Strahlung, ein erstes charakteristisches Signal außerhalb des sichtbaren Wellenlängenbereichs der elektromagnetischen Strahlung abzugeben und die zweite Sicherheitskomponente ist ausgebildet, bei Anregung mit elektromagnetischer Strahlung, ein vom ersten charakteristischen Signal unterschiedliches zweites charakteristisches Signal außerhalb des sichtbaren Wellenlängenbereichs der elektromagnetischen Strahlung abzugeben. Weiterhin ist die Banknote ausgebildet, durch Überlagerung des ersten charakteristischen Signals und des zweiten charakteristischen Signals ein vom ersten charakteristischen Signal und vom zweiten charakteristischen Signal unterschiedliches drittes charakteristisches Signal abzugeben.

Banknoten mit Sicherheitselementen sind bekannt. Banknoten sind Urkunden, die in einem bestimmten Land oder Währungsraum als Zahlungsmittel dienen, von einer autorisierten Institution ausgegeben werden und auf einen runden Nominalwert einer Währungseinheit lauten. Sicherheitselemente erschweren das Fälschen bzw. das unberechtigte in Verkehr bringen von Banknoten. Sicherheitselemente sind üblicherweise auf das Substrat einer Banknote aufgeklebt und als Foliensicherheitselemente, beispielsweise Hologramme, oder Sicherheitsfäden ausgebildet.

Sicherheitselemente können von Fälschern vom Substrat abgelöst werden und auf nicht-autorisiertes Substrat aufgebracht werden. Diese Vorgehensweise wird auch mit dem englischen Begriff Harvesting bezeichnet.

Die so zusammengesetzte Fälschung wird bisher oftmals von Menschen nicht als solche erkannt, obwohl das Sicherheitselement auf einem gefälschten Substrat appliziert wurde.

Maschinen sind in der Regel auch nicht in der Lage, diese Fälschung zu erkennen, da Folienstreifen bislang üblicherweise keine maschinenlesbaren Merkmale tragen. Der Auswertungsbereich um den Folienstreifen herum wird deshalb meist bei einer maschinellen Auswertung ausgespart.

Ein System, bei welchem die Echtheit maschinell bestätigt wird, wenn eine echte Folie auf einem echten Substrat appliziert bzw. aufgebracht ist, ist bislang nicht bekannt.

FR 3 086 203 A1 offenbart den Oberbegriff des Anspruchs 1.

Es ist Aufgabe der Erfindung, eine Banknote mit Sicherheitselement zu schaffen, welche sicherer ausgebildet ist und ein Verfahren zu schaffen, mit welchem die Banknote sicherer geprüft werden kann.

Diese Aufgabe wird erfindungsgemäß durch eine Banknote und ein Verfahren mit den Merkmalen gemäß den jeweiligen unabhängigen Ansprüchen gelöst. Vorteilhafte Ausführungen der Erfindung sind Gegenstand der abhängigen Ansprüche.

Eine erfindungsgemäße Banknote weist ein Banknotensubstrat mit einem Sicherheitselement auf. Das Banknotensubstrat weist, insbesondere vollflächig, eine erste Sicherheitskomponente auf und das Sicherheitselement weist, insbesondere nur bereichsweise, eine zweite Sicherheitskomponente auf. Insbesondere ist die erste Sicherheitskomponente nur im Banknotensubstrat ausgebildet. Weiterhin insbesondere ist die zweite Sicherheitskomponente nur im Sicherheitselement ausgebildet. Die erste Sicherheitskomponente ist ausgebildet, bei Anregung mit, insbesondere außerhalb des sichtbaren Wellenlängenbereichs liegender, elektromagnetischer Strahlung, ein erstes charakteristisches Signal außerhalb des sichtbaren Wellenlängenbereichs der elektromagnetischen Strahlung abzugeben und die zweite Sicherheitskomponente ist ausgebildet, bei Anregung mit, insbesondere außerhalb des sichtbaren Wellenlängenbereichs liegender, elektromagnetischer Strahlung, ein, insbesondere vom ersten charakteristischen Signal unterschiedliches, zweites charakteristisches Signal außerhalb des sichtbaren Wellenlängenbereichs der elektromagnetischen Strahlung abzugeben. Weiterhin ist die Banknote dazu ausgebildet, durch Kombination des ersten charakteristischen Signals und des zweiten charakteristischen Signals ein drittes charakteristisches Signal bereitzustellen.

Der Erfindung liegt die Erkenntnis zu Grunde, dass durch die aufgeteilte Anordnung der Sicherheitskomponenten im Banknotensubstrat und im Sicherheitselement zusammen mit der Bereitstellung, insbesondere Überlagerung, der Signale, ein zuverlässiger Fälschungsschutz geschaffen werden kann.

Grundgedanke ist, dass die zwei Sicherheitskomponenten zusammenwirken und nur, wenn die gemeinsame Wirkung vorliegt, also das dritte charakteristische Signal vorliegt, weil das Banknotensubstrat und das Sicherheitselement wie vorgesehen miteinander verbunden sind und sich das erste Signal und das zweite Signal ergänzen, insbesondere überlagern, von einer nicht-manipulierten Banknote ausgegangen werden kann.

Das getrennte, missbräuchliche Verwenden von Banknotensubstrat und Sicherheitselement, wie es beispielsweise beim Harvesting praktiziert wird, wird durch die erfindungsgemäße Banknote also deutlich erschwert.

Das erste charakteristische Signal und/oder das zweite charakteristische Signal und/oder das dritte charakteristische Signal ist insbesondere als spektrale Signatur ausgebildet. D.h. die charakteristischen Signale sind insbesondere durch Absorption und/oder Reflektion von ausgewählten spektralen Bereichen gebildet.

Die Kombination des ersten charakteristischen Signals und des zweiten charakteristischen Signals, welche zu dem dritten charakteristischen Signal führt, ist insbesondere der vom ersten charakteristischen Signal und vom zweiten charakteristischen Signal zusammengenommene absorbierende spektrale Bereich bzw. reflektierende spektrale Bereich.

Insbesondere sind das erste charakteristische Signal und das zweite charakteristische Signal unterschiedlich ausgebildet. Es können dann beispielsweise die unterschiedlichen spektralen Signaturen genutzt werden, um festzustellen, ob das jeweilige charakteristische Signal vorhanden ist.

In einer weiteren Ausführungsform kann es auch sein, dass das erste charakteristische Signal und das zweite charakteristische Signal gleich ausgebildet sind. Es kann dann beispielsweise über den detektierten Intensitätswert festgestellt werden, ob das jeweilige charakteristische Signal vorhanden ist.

Insbesondere sind die Sicherheitskomponenten übereinander angeordnet. Das bedeutet, dass eine senkrecht zur Hauptfläche der Banknote ausgerichtete Gerade durch die erste Sicherheitskomponente und die zweite Sicherheitskomponente verläuft.

Die erste Sicherheitskomponente und die zweite Sicherheitskomponente können ergänzend oder alternativ auch nebeneinander angeordnet sein. Ferner können die erste Sicherheitskomponente und die zweite Sicherheitskomponente überlappungsfrei nebeneinander angeordnet sein.

Weiterhin können die erste Sicherheitskomponente und die zweite Sicherheitskomponente zumindest teilweise überlappend angeordnet sein.

Die erste Sicherheitskomponente kann vollflächig oder auch nur teilflächig in dem Banknotensubstrat ausgebildet sein.

Die zweite Sicherheitskomponente kann vollflächig oder auch nur teilflächig in dem Sicherheitselement ausgebildet sein.

Vorzugsweise ist es vorgesehen, dass das Sicherheitselement als Sicherheitsfolienelement ausgebildet ist und durch eine Klebeverbindung mit dem Banknotensubstrat verbunden ist. Das Sicherheitsfolienelement weist eine Folie auf, welche beispielsweise eine Trägerfunktion ausübt. Der Aufbau des Sicherheitsfolienelements kann beispielsweise so sein, dass zumindest ein Kleberschicht, eine optisch variable Schicht, eine Folienschicht und/oder eine Farbannahmeschicht umfasst sind. In dem Sicherheitsfolienelement kann die zweite Sicherheitskomponente zuverlässig ausgebildet werden.

Weiterhin ist es vorzugsweise vorgesehen, dass das Sicherheitselement als Sicherheitsfaden ausgebildet ist und der Sicherheitsfaden auf das Banknotensubstrat aufgetragen ist. Der Aufbau des Sicherheitsfadens kann beispielsweise mehrschichtig sein. In dem Sicherheitsfaden kann die zweite Sicherheitskomponente zuverlässig ausgebildet werden.

Weiterhin ist es vorzugsweise vorgesehen, dass das Sicherheitselement einen Sicherheitslack aufweist und die zweite Sicherheitskomponente, insbesondere nur, im Sicherheitslack ausgebildet ist. Der Sicherheitslack kann beispielsweise als Schutzlack ausgebildet sein, welcher an einer Außenseite der Banknote ausgebildet ist und quasi die letzte bzw. äußerste Schicht der Banknote ist. Der Schutzlack kann auch auf eine außenliegende Fläche das Sicherheitselements aufgetragen werden, um das Sicherheitselement zu schützen. Wird das Sicherheitselement dann missbräuchlich vom Banknotensubstrat abgelöst, verbleibt der Schutzlack, welcher auf dem Sicherheitselement aufgebracht ist, auch auf dem Sicherheitselement. Ist die zweite Sicherheitskomponente dann nach der missbräuchlichen Entfernung nicht mehr in Überlagerung mit der ersten Sicherheitskomponente, kann das über das fehlende oder verfälschte dritte Signal nachgewiesen werden.

Weiterhin ist es erfindungsgemäß vorgesehen, dass die charakteristischen Signale als UV-Strahlung, insbesondere im Wellenlängenbereich 300 nm bis 400 nm ausgebildet sind. Vorteilhaft ist, dass die UV-Strahlung (UV = ultraviolett) für das menschliche Auge nicht sichtbar ist und dadurch ein verstecktes Sicherheitsmerkmal ist.

Alternativ ist es erfindungsgemäß vorgesehen, dass die charakteristischen Signale als Terahertz-Strahlung, insbesondere von 0,3 THz bis 6 THz, ausgebildet sind. Die charakteristischen Signale werden vorzugsweise durch aktive Bestrahlung mit Terahertz-Strahlung erzeugt.

Weiterhin ist es vorzugsweise vorgesehen, dass die zweite Sicherheitskomponente in das Sicherheitselement integriert ist. Integriert bedeutet, dass das zweite Sicherheitselement vollständig umschlossen in das Sicherheitselement eingebettet ist. Dadurch kann die zweite Sicherheitskomponente nur schwer von dem Sicherheitselement getrennt werden, ohne das Sicherheitselement irreparabel zerstört wird. Die Banknote kann dadurch sicherer ausgebildet werden.

Weiterhin ist es vorzugsweise vorgesehen, dass das Banknotensubstrat eine Haftvermittlungsschicht aufweist und die erste Sicherheitskomponente in der Haftvermittlungsschicht ausgebildet ist. Die Haftvermittlungsschicht kann auch als Primer bezeichnet werden. Die Haftvermittlerschicht umfasst, insbesondere besteht aus, Substanzen, die an einer Grenzfläche unmischbarer Stoffe eine enge physikalische oder meist chemische Bindung herstellen. Dadurch kann das Banknotensubstrat sicherer mit der ersten Sicherheitskomponente ausgebildet werden. Ferner kann die Banknote sicherer ausgebildet werden, indem die Haftvermittlerschicht als dünner Film ausgebildet wird, so dass sie beim Ablösen des Sicherheitselements zerstört oder beschädigt wird. Somit wäre dann auch die erste Sicherheitskomponente zerstört oder beschädigt und das Banknotensubstrat kann von einem Fälscher nicht mehr so einfach weiterverwendet werden.

Vorzugsweise ist die erste Sicherheitskomponente vollflächig in der Haftvermittlungsschicht ausgebildet.

Die Banknote, insbesondere das Banknotensubstrat, kann aber auch haftvermittlungsschichtfrei ausgebildet sein.

Weiterhin ist es vorzugsweise vorgesehen, dass die erste Sicherheitskomponente oberflächlich auf der dem Sicherheitselement abgewandten Rückseite des Banknotensubstrats ausgebildet ist. Insbesondere ist es vorgesehen, dass die erste Sicherheitskomponente mittels einem Rückseitenstrich am Banknotensubstrat ausgebildet ist. Durch den Rückseitenstrich kann die erste Sicherheitskomponente einfach auf das Banknotensubstrat aufgebracht werden. Das erste Signal kann dann durch das Banknotensubtrat hindurchdringen und sich mit dem zweiten Signal auf der anderen Seite des Banknotensubstrat überlagern.

Weiterhin ist es vorzugsweise vorgesehen, dass die erste Sicherheitskomponente, insbesondere vollständig, in das Banknotensubstrat eingebettet ausgebildet ist. Vorzugsweise ist die erste Sicherheitskomponente als eigene Schicht des Banknotensubstrats, beispielswiese zusätzlich zu einer Baumwollschicht oder Polymerschicht, ausgebildet.

Weiterhin ist es vorzugsweise vorgesehen, dass die erste Sicherheitskomponente nur teilweise an und/oder in dem Banknotensubstrat ausgebildet ist. Durch die teilweise Ausbildung an und/ oder im Banknotensubstrat, kann die erste Sicherheitskomponente leichter mit dem Banknotensubstrat verbunden werden. Weiterhin kann die erste Sicherheitskomponente derart an dem Banknotensubstrat angebracht werden, dass sich diese löst, falls die Banknote manipuliert wird bzw. das Sicherheitselement entfernt wird. Die Banknote kann dadurch sicherer ausgebildet werden.

Weiterhin ist es vorzugsweise vorgesehen, dass die Banknote eine Zusatzsicherheitskomponente aufweist, welche ausgebildet ist bei Anregung mit elektromagnetischer Strahlung, ein zusätzliches charakteristisches Signal abzugeben, wobei die Banknote ausgebildet ist, das dritte charakteristische Signal durch Überlagerung des ersten charakteristischen Signals, des zweiten charakteristischen Signals und dem zusätzlichen charakteristischen Signal abzugeben. Durch die Zusatzsicherheitskomponente kann die Banknote nochmal sicherer ausgebildet werden. Das zusätzliche charakteristische Signal wird vorzugsweise im infraroten Spektralbereich abgegeben.

Die Erfindung betrifft auch ein Verfahren. Bei dem erfindungsgemäßen Verfahren wird eine Banknote mit einem Banknotensubstrat und einem Sicherheitselement geprüft. Das Banknotensubstrat weist eine erste Sicherheitskomponente auf und das Sicherheitselement weist eine zweite Sicherheitskomponente auf. Insbesondere ist die erste Sicherheitskomponente nur im Banknotensubstrat ausgebildet. Weiterhin insbesondere ist die zweite Sicherheitskomponente nur im Sicherheitselement ausgebildet. Es werden folgende Schritte durchgeführt:
- Anregen der ersten Sicherheitskomponente mit elektromagnetischer Strahlung, insbesondere mit Infrarotstrahlung, und als Folge Abgeben eines ersten charakteristischen Signals außerhalb des sichtbaren Wellenlängenbereichs der elektromagnetischen Strahlung, insbesondere innerhalb des infraroten Wellenlängenbereichs;
- Anregen der zweiten Sicherheitskomponente mit elektromagnetischer Strahlung, insbesondere mit Infrarotstrahlung, und als Folge Abgeben eines zweiten charakteristischen Signals außerhalb des sichtbaren Wellenlängenbereichs der elektromagnetischen Strahlung, insbesondere innerhalb des infraroten Wellenlängenbereichs;
- Empfangen eines dritten charakteristischen Signals, welches durch Kombination, insbesondere Überlagerung, des ersten charakteristischen Signals und des zweiten charakteristischen Signals gebildet wird, insbesondere innerhalb des infraroten Wellenlängenbereichs, durch eine banknotenexterne Prüfvorrichtung; und
- Prüfen der Banknote anhand des empfangenen dritten charakteristischen Signals.

Vorzugsweise ist es vorgesehen, dass die Sicherheitskomponenten mit Strahlung außerhalb des sichtbaren Wellenlängenbereichs, insbesondere mit Infrarotstrahlung, angeregt werden.

Ergänzend kann es auch vorgesehen sein, dass die Sicherheitskomponenten mit mehreren unterschiedlichen Frequenzbändern außerhalb des sichtbaren Wellenlängenbereichs, insbesondere im infraroten Wellenlängenbereich, angeregt werden.

Die mit Bezug auf die erfindungsgemäße Banknote vorgestellten bevorzugten Ausführungsformen und deren Vorteile gelten entsprechend für das erfindungsgemäße Verfahren zum Prüfen einer Banknote und umgekehrt.

Weitere Merkmale der Erfindung ergeben sich aus den Ansprüchen, den Figuren und der Figurenbeschreibung.

Ausführungsbeispiele der Erfindung werden nachfolgend anhand schematischer Zeichnungen näher erläutert.

Dabei zeigen:
- Fig. 1: eine schematische Darstellung eines Ausführungsbeispiels einer erfindungsgemäßen Banknote mit einem Banknotensubstrat und einem Sicherheitselement, wobei das Banknotensubstrat eine erste Sicherheitskomponente aufweist und das Sicherheitselement eine zweite Sicherheitskomponente aufweist;
- Fig. 2: eine schematische Darstellung eines weiteren Ausführungsbeispiels der Banknote, wobei des Banknotensubstrat eine Haftvermittlungsschicht aufweist und die erste Sicherheitskomponente in der Haftvermittlungsschicht ausgebildet ist;
- Fig. 3: eine schematische Detaildarstellung eines Ausführungsbeispiels des Sicherheitselements;
- Fig. 4: eine schematische Detaildarstellung eines Ausführungsbeispiels des Banknotensubstrats und des Sicherheitselements;
- Fig. 5: eine schematische Detaildarstellung eines weiteren Ausführungsbeispiels des Banknotensubstrats und des Sicherheitselements;
- Fig. 6: eine schematische Detaildarstellung eines weiteren Ausführungsbeispiels des Banknotensubstrats und des Sicherheitselements;
- Fig. 7: eine schematische Schnittdarstellung eines Ausführungsbeispiels der Banknote; und
- Fig. 8: eine schematische Darstellung eines weiteren Ausführungsbeispiels der Banknote.

In den Figuren werden gleiche oder funktionsgleiche Elemente mit den gleichen Bezugszeichen versehen.

Fig. 1 zeigt schematisch ein Ausführungsbeispiel einer Banknote 1. Die Banknote 1 weist ein Banknotensubstrat 2 und zumindest ein Sicherheitselement 3 auf.

Das Banknotensubstrat 2 ist gemäß dem Ausführungsbeispiel als Baumwollsubstrat ausgebildet. Alternativ kann das Banknotensubstrat 2 auch als Polymersubstrat ausgebildet sein.

Das Sicherheitselement 3 ist gemäß dem Ausführungsbeispiel als Folienpatch 4, Sicherheitsfaden 5 und/oder Folienstreifen 6 ausgebildet. Die Banknote 1 kann also auch mehrere Sicherheitselemente 3 aufweisen.

Der Folienpatch 4 kann mehrschichtig aufgebaut sein und weist einen Patchfensterbereich 7 auf.

Der Sicherheitsfaden 5 kann als Fenstersicherheitsfaden ausgebildet sein und dann beispielsweise Fadenfenster 8 aufweisen.

Der Folienstreifen 6 erstreckt sich beispielsweise über die gesamte kurze Seite der rechteckigen Banknote 1. Weiterhin kann der Folienstreifen 6 einen Streifenfensterbereich 9 aufweisen.

Die Banknote 1 kann weiterhin Sicherheitsmerkmale wie ein Wasserzeichen 10 und/oder ein Druckelement 11 aufweisen.

Das Banknotensubstrat 2 weist eine erste Sicherheitskomponente 12 auf. Die erste Sicherheitskomponente 12 kann beispielsweise, insbesondere vollständig, im Banknotensubstrat 2 und/ oder, insbesondere irreversibel, am Banknotensubstrat 2 ausgebildet sein.

Das Sicherheitselement 3 weist eine zweite Sicherheitskomponente 13 auf. Die zweite Sicherheitskomponente 13 kann beispielsweise, insbesondere vollständig, im Sicherheitselement 3 und/oder, insbesondere nur durch Zerstörung entfernbar, am Sicherheitselement 3 ausgebildet sein.

Insbesondere weist die Banknote 1 mehrere erste Sicherheitskomponenten 12 und/oder mehrere zweite Sicherheitskomponenten 13 auf.

Die erste Sicherheitskomponente 12 und die zweite Sicherheitskomponente 13 können nebeneinander angeordnet sein. Vorzugsweise ist der Abstand der Sicherheitskomponenten 12, 13 abhängig von einer Auflösung eines Sensors, insbesondere Multispektralsensors, welcher das erste Signal 14 und das zweite Signal 15 erfasst. Bevorzugt ist der Abstand dann kleiner als die Minimalauflösung des Sensors, so dass beide Sicherheitskomponenten 12, 13 mit demselben Sensorelement bzw. Arrayelement des Sensors aufgenommen werden können.

Die erste Sicherheitskomponente 12 und die zweite Sicherheitskomponente 13 können überlappungsfrei nebeneinander angeordnet sein.

Die erste Sicherheitskomponente 12 und die zweite Sicherheitskomponente 13 können zumindest teilweise überlappend angeordnet sein.

Insbesondere sind die erste Sicherheitskomponente 12 und die zweite Sicherheitskomponente 13 übereinander angeordnet.

Die erste Sicherheitskomponente 12 gibt bei Bestrahlung mit, insbesondere außerhalb des sichtbaren Wellenlängenbereichs liegender, elektromagnetischer Strahlung ein erstes charakteristisches Signal 14, ab.

Die zweite Sicherheitskomponente 13 gibt bei Bestrahlung mit, insbesondere außerhalb des sichtbaren Wellenlängenbereichs liegender, elektromagnetischer Strahlung ein zweites charakteristisches Signal 15, ab.

Das erste charakteristische Signal 14 und/oder das zweite charakteristische Signal 15 ist insbesondere als spektrale Signatur ausgebildet.

Die erste Sicherheitskomponente 12 und/oder die zweite Sicherheitskomponente 13 kann beispielsweise als eine, insbesondere infrarot, zumindest teilweise absorbierende Farbe ausgebildet sein.

So kann die erste Sicherheitskomponente 12 und/oder die zweite Sicherheitskomponente 13 beispielsweise als im infraroten Spektralbereich, insbesondere zwischen 900 nm und 1400 nm Wellenlänge, einen oder mehrere Frequenzbereiche absorbieren und dadurch eine individuelle spektrale Signatur bereitstellen.

Durch Kombination des ersten charakteristischen Signals 14 und des zweiten charakteristischen Signals 15 entsteht ein drittes charakteristisches Signal 16.

Das dritte Signal 16 ist insbesondere eine Kombination, beispielsweise eine Addition, der spektralen Signaturen oder eines Frequenzbandes oder mehrerer Frequenzbänder des ersten charakteristischen Signals 14 und des zweiten charakteristischen Signals 15 ausgebildet.

Beispielsweise, das ist nicht beansprucht aber erleichtert das Verständnis der Erfindung, ist die Kombination des ersten charakteristischen Signals 14 und des zweiten charakteristischen Signals 15 wie folgt. Wird die erste Sicherheitskomponente 12 beispielsweise mit einer Wellenlänge von 900 nm bis 1200nm bestrahlt, entsteht das erste charakteristische Signal 14, bei welchem beispielsweise der Spektralbereich zwischen 940 nm und 970 nm im Wesentlichen absorbiert wird. Reflektiert von der ersten Sicherheitskomponente 12 wird also im Wesentlichen nur der verbleibende spektrale Bereich zwischen 900 nm und 939 nm sowie 971 nm und 1200 nm. Wird weiterhin die zweite Sicherheitskomponente 13 beispielsweise auch mit einer Wellenlänge von 900 nm bis 1200 nm bestrahlt und entsteht das zweite charakteristische Signal 15, bei welchem beispielsweise der Spektralbereich zwischen 970 nm und 1050 nm im Wesentlichen absorbiert wird. Reflektiert von der zweiten Sicherheitskomponente 13 wird also im Wesentlichen nur der verbleibende spektrale Bereich zwischen 900 nm und 969 nm sowie 1051 nm und 1200 nm.

Das dritte charakteristische Signal 16 ist dann gemäß diesem Beispiel folglich dadurch charakterisiert, dass Strahlung uneingeschränkt bzw. unabsorbiert im Wesentlichen nur im spektralen Bereich von 900 nm bis 939 nm sowie 1051 nm bis 1200 nm bereitgestellt wird. In den übrigen Bereichen wird lediglich eine schwächere Intensität der elektromagnetischen Strahlung bereitgestellt.

Durch die erste Sicherheitskomponente 12 und die zweite Sicherheitskomponente 13 wird die Banknote 1 also sicherer ausgebildet, da eine Veränderung oder Entfernung einer der beiden Sicherheitskomponenten 12, 13 zu einer Änderung des dritten charakteristischen Signals 16 führt und somit eine Änderung zuverlässig maschinell erkannt werden kann.

Fig. 2 zeigt schematisch ein weiteres Ausführungsbeispiel der Banknote 1. Das Banknotensubstrat 2 weist eine Haftvermittlungsschicht 17 auf.

Die Haftvermittlungsschicht 17 ist insbesondere als Primer ausgebildet.

Das Sicherheitselement 3 ist gemäß dem Ausführungsbeispiel als Sicherheitsfolienelement bzw. Folienstreifen 6 ausgebildet.

Die Haftvermittlungsschicht 17 weist die erste Sicherheitskomponente 12 auf.

Der Folienstreifen 6 weist die zweite Sicherheitskomponente 13 auf.

In einem Überlappungsbereich 18 überlappen die Haftvermittlungsschicht 17 und der Folienstreifen 6. Dadurch liegen dort insbesondere auch die erste Sicherheitskomponente 12 und die zweite Sicherheitskomponente 13 zumindest teilweise übereinander.

Durch das erste charakteristische Signal 14 der ersten Sicherheitskomponente 12 und dem zweiten charakteristischen Signal 15 der zweiten Sicherheitskomponente 13 wird das dritte charakteristische Signal 16 bereitgestellt, beispielsweise durch Überlagerung oder Addition des ersten und zweiten charakteristischen Signals 14, 15 bzw. den jeweiligen spektralen Signaturen.

Fig. 3 zeigt schematisch ein weiteres Ausführungsbeispiel mit der Haftvermittlungsschicht 17 und dem Folienstreifen 6. Der Folienstreifen 6 weist die zweite Sicherheitskomponente 13 auf. Die Haftvermittlerschicht 17 weist die erste Sicherheitskomponente 12 auf.

Weiterhin weist der Folienstreifen 6 einen demetallisierten Bereich 19, einen metallisierten Bereich 20 und ein Hologramm 21 auf.

Fig. 4 zeigt schematisch ein weiteres Ausführungsbeispiel mit der Haftvermittlungsschicht 17 und dem Folienstreifen 6. Der Folienstreifen 6 weist die zweite Sicherheitskomponente 13 auf. Die Haftvermittlungsschicht 17 weist die erste Sicherheitskomponente 12 auf.

Die erste Sicherheitskomponente 12 und die zweite Sicherheitskomponente 13 sind im Überlappungsbereich 18, in welchem die Haftvermittlungsschicht 17 und der Folienstreifen 6 überlappen ebenfalls überlappend ausgebildet.

Fig. 5 zeigt schematisch ein weiteres Ausführungsbeispiel mit der Haftvermittlungsschicht 17. Die Haftvermittlungsschicht 17 ist gemäß dem Ausführungsbeispiel strukturiert und mehrteilig ausgebildet.

Die Haftvermittlungsschicht 17 weist eine optionale Aussparung 22 auf.

Ferner kann die Haftvermittlungsschicht 17 eine Information 23 bereitstellen.

Gemäß diesem Ausführungsbeispiel kann die Haftvermittlungsschicht 17 zusätzlich die zweite Sicherheitskomponente 13 aufweisen.

Weiterhin können sich die erste Sicherheitskomponente 12 und die zweite Sicherheitskomponente 13 auch in einem Primerüberlappungsbereich 24, also in einem Bereich, in welchem sich ein erster Teil der Haftvermittlungsschicht 17 und ein zweiter Teil der Haftvermittlungsschicht 17 überlappen, überlappen.

Fig. 6 zeigt schematisch ein weiteres Ausführungsbeispiel mit dem Sicherheitselement 3. Das Sicherheitselement ist als der Folienstreifen 6 ausgebildet, welcher strukturiert bzw. mehrteilig ist.

Der Folienstreifen 6 weist gemäß dem Ausführungsbeispiel zumindest einen Teilbereich auf, welcher zusätzlich zur zweiten Sicherheitskomponente 13 auch die erste Sicherheitskomponente 12 aufweist.

In einem Folienüberlappungsbereich 25 überlappen zwei Teilbereiche des Folienstreifens 6.

Weiterhin kann der Folienstreifen 6 eine Folienaussparung 26 aufweisen.

Der Folienstreifen kann auch eine Folieninformation 27 aufweisen.

Fig. 7 zeigt schematisch ein weiteres Ausführungsbeispiel der Banknote 1 im Querschnitt.

Das Banknotensubstrat 2 umfasst, insbesondere besteht aus, ein Substratkern 28, ein Substratüberzug 29 und die Haftvermittlungsschicht 17.

Der Substratüberzug 29 ist insbesondere als Farbannahmeschicht vor dem Druck ausgebildet. Auch der Substratüberzug 29 kann die erste Sicherheitskomponente 12 aufweisen.

Der Substratkern 28 kann beispielsweise ein Baumwollkern oder ein Polymerkern sein.

Weiterhin weist die Banknote 1 ein Vorderseitendruckelement 30 und/ oder ein Rückseitendruckelement 31 auf. Das Vorderseitendruckelement 30 und/oder das Rückseitendruckelement 31 kann beispielsweise als ein Motiv und/oder eine Zahl ausgebildet sein.

Ergänzend oder alternativ kann das Banknotensubstrat auch einen Rückseitenstrich 32 aufweisen. Im Rückseitenstrich 32 kann die erste Sicherheitskomponente 12 ausgebildet sein. Der Rückseitenstrich 32 ist insbesondere auf einer Rückseite 38 der Banknote 1 ausgebildet.

Die Banknote 1 kann auch eine Lackierung 33 aufweisen. Die Lackierung 33 kann als Schutzlackierung ausgebildet sein.

Weiterhin weist die Banknote 1 das Sicherheitselement 3 auf. Das Sicherheitselement 3 kann beispielsweise als Folienpatch 4, Sicherheitsfaden 5 oder Folienstreifen 6 ausgebildet sein. Das Sicherheitselement kann mehrschichtig aufgebaut sein und beispielsweise eine optisch variable Schicht 34, eine Folienschicht 35 und/oder eine Kleberschicht 36 aufweisen.

Das Sicherheitselement 3 oder eine oder mehrere Schichten bzw. Elemente des Sicherheitselements, insbesondere die Kleberschicht 36, die optisch variable Schicht 34 und/oder die Folienschicht 35 weist die zweite Sicherheitskomponente 13 auf. Die zweite Sicherheitskomponente 13 kann nur lokal, insbesondere im Wesentlichen nur punktförmig, oder vollflächig im Sicherheitselement 3 ausgebildet sein.

Das Sicherheitselement 3 kann an der Außenseite auch einen Sicherheitslack 33 aufweisen. Der Sicherheitslack 33 kann die zweite Sicherheitskomponente 13 aufweisen.

Fig. 8 zeigt schematisch ein weiteres Ausführungsbeispiel der Banknote 1. Die Banknote 1 weist zweimal das Druckelement 11 mit der ersten Sicherheitskomponente 12 auf.

Ergänzend oder alternativ weist die Banknote 1 auch ein tonales Druckelement 37 auf. Das tonale Druckelement 37 kann die erste Sicherheitskomponente 12 aufweisen.

Weiterhin kann die Haftvermittlungsschicht 17 mehrteilig ausgebildet sein. Zumindest ein Teil der Haftvermittlungsschicht 17 kann zusätzlich zur zweiten Sicherheitskomponente 13 auch die erste Sicherheitskomponente 12 aufweisen.

Schematisch gezeigt ist ergänzend oder alternativ eine banknotenexterne Prüfvorrichtung 39.

## Patentansprüche

1. Banknote (1) mit einem Banknotensubstrat (2) und einem Sicherheitselement (3), wobei das Banknotensubstrat (2) eine erste Sicherheitskomponente (12) aufweist und das Sicherheitselement (3) eine zweite Sicherheitskomponente (13) aufweist, wobei die erste Sicherheitskomponente (12) ausgebildet ist, bei Anregung mit elektromagnetischer Strahlung, ein erstes charakteristisches Signal (14) außerhalb des sichtbaren Wellenlängenbereichs der elektromagnetischen Strahlung abzugeben und die zweite Sicherheitskomponente (13) ausgebildet ist, bei Anregung mit elektromagnetischer Strahlung, ein zweites charakteristisches Signal (15) außerhalb des sichtbaren Wellenlängenbereichs der elektromagnetischen Strahlung abzugeben, wobei die Banknote (1) dazu ausgebildet ist, durch Kombination des ersten charakteristischen Signals (14) und des zweiten charakteristischen Signals (15) ein drittes charakteristisches Signal (16) bereitzustellen,
**dadurch gekennzeichnet, dass**
die charakteristischen Signale (14, 15, 16) als UV-Strahlung oder als Terahertz-Strahlung ausgebildet sind.

2. Banknote (1) nach Anspruch 1, wobei
das Sicherheitselement (3) als Sicherheitsfolienelement (4, 6) ausgebildet ist und durch eine Klebeverbindung (36) mit dem Banknotensubstrat (2) verbunden ist.

3. Banknote (1) nach Anspruch 1, wobei
das Sicherheitselement (3) als Sicherheitsfaden (5) ausgebildet ist und der Sicherheitsfaden (5) auf das Banknotensubstrat (2) aufgetragen ist.

4. Banknote (1) nach einem der vorhergehenden Ansprüche, wobei
das Sicherheitselement (3) einen Sicherheitslack (33) aufweist und die zweite Sicherheitskomponente (13) im Sicherheitslack (33) ausgebildet ist.

5. Banknote (1) nach einem der vorhergehenden Ansprüche, wobei
die zweite Sicherheitskomponente (13) in das Sicherheitselement (3) integriert ist.

6. Banknote (1) nach einem der vorhergehenden Ansprüche, wobei
das Banknotensubstrat (2) eine Haftvermittlungsschicht (17) aufweist und die erste Sicherheitskomponente (12) in der Haftvermittlungsschicht (17) ausgebildet ist.

7. Banknote (1) nach einem der vorhergehenden Ansprüche, wobei
die erste Sicherheitskomponente (12) oberflächlich auf der dem Sicherheitselement (3) abgewandten Rückseite (38) des Banknotensubstrats (2) ausgebildet ist.

8. Banknote (1) nach einem der Ansprüche 1 bis 6, wobei
die erste Sicherheitskomponente (12) in das Banknotensubstrat (2) eingebettet ausgebildet ist.

9. Banknote (1) nach einem der vorhergehenden Ansprüche, wobei
die erste Sicherheitskomponente (12) nur teilweise an und/ oder in dem Banknotensubstrat (2) ausgebildet ist.

10. Banknote (1) nach einem der vorhergehenden Ansprüche, wobei
die Banknote (1) eine Zusatzsicherheitskomponente aufweist, welche ausgebildet ist bei Anregung mit elektromagnetischer Strahlung, ein zusätzliches charakteristisches Signal abzugeben, wobei die Banknote (1) ausgebildet ist, das dritte charakteristische Signal (16) durch Überlagerung des ersten charakteristischen Signals (14), des zweiten charakteristischen Signals (15) und dem zusätzlichen charakteristischen Signal abzugeben.

11. Verfahren zum Prüfen einer Banknote (1), mit einem Banknotensubstrat (2) und einem Sicherheitselement (3), wobei das Banknotensubstrat (2) eine erste Sicherheitskomponente (12) aufweist und das Sicherheitselement (3) eine zweite Sicherheitskomponente (13) aufweist, mit folgenden Schritten:
- Anregen der ersten Sicherheitskomponente (12) mit elektromagnetischer Strahlung und als Folge Abgeben eines ersten charakteristischen Signals (14) außerhalb des sichtbaren Wellenlängenbereichs der elektromagnetischen Strahlung;
- Anregen der zweiten Sicherheitskomponente (13) mit elektromagnetischer Strahlung und als Folge Abgeben eines zweiten charakteristischen Signals (15) außerhalb des sichtbaren Wellenlängenbereichs der elektromagnetischen Strahlung;
- Empfangen eines dritten charakteristischen Signals (16), welches durch Kombination des ersten charakteristischen Signals (14) und des zweiten charakteristischen Signals (15) gebildet wird, durch eine banknotenexterne Prüfvorrichtung (39); und
- Prüfen der Banknote (1) anhand des empfangenen dritten charakteristischen Signals (16),
wobei die charakteristischen Signale (14, 15, 16) als UV-Strahlung oder als Terahertz-Strahlung ausgebildet sind.

## Claims

1. Banknote (1) comprising a banknote substrate (2) and a security element (3), wherein the banknote substrate (2) has a first security component (12) and the security element (3) has a second security component (13), wherein the first security component (12) is designed, upon excitation with electromagnetic radiation, to emit a first characteristic signal (14) outside the visible wavelength range of the electromagnetic radiation, and the second security component (13) is designed, upon excitation with electromagnetic radiation, to emit a second characteristic signal (15) outside the visible wavelength range of the electromagnetic radiation, wherein the banknote (1) is designed to provide a third characteristic signal (16) by combining the first characteristic signal (14) and the second characteristic signal (15),
**characterized in that** the characteristic signals (14, 15, 16) are designed as UV radiation or as terahertz radiation.

2. Banknote (1) according to Claim 1, wherein
the security element (3) is designed as a security film element (4, 6) and is connected to the banknote substrate (2) by an adhesive-bonding connection (36).

3. Banknote (1) according to Claim 1, wherein
the security element (3) is designed as a security thread (5) and the security thread (5) is applied to the banknote substrate (2).

4. Banknote (1) according to any of the preceding claims, wherein
the security element (3) has a security lacquer (33) and the second security component (13) is formed in the security lacquer (33).

5. Banknote (1) according to any of the preceding claims, wherein
the second security component (13) is integrated into the security element (3).

6. Banknote (1) according to any of the preceding claims, wherein
the banknote substrate (2) has an adhesion promoting layer (17) and the first security component (12) is formed in the adhesion promoting layer (17).

7. Banknote (1) according to any of the preceding claims, wherein
the first security component (12) is superficially formed on the rear side (38) of the banknote substrate (2) facing away from the security element (3).

8. Banknote (1) according to any of Claims 1 to 6, wherein
the first security component (12) is formed in a manner embedded in the banknote substrate (2).

9. Banknote (1) according to any of the preceding claims, wherein
the first security component (12) is only partially formed on and/or in the banknote substrate (2).

10. Banknote (1) according to any of the preceding claims, wherein
the banknote (1) has an additional security component, which is designed, upon excitation with electromagnetic radiation, to emit an additional characteristic signal, wherein the banknote (1) is designed to emit the third characteristic signal (16) by superimposing the first characteristic signal (14), the second characteristic signal (15) and the additional characteristic signal.

11. Method for verifying a banknote (1), comprising a banknote substrate (2) and a security element (3), wherein the banknote substrate (2) has a first security component (12) and the security element (3) has a second security component (13), comprising the following steps:
- exciting the first security component (12) with electromagnetic radiation and, as a result, emitting a first characteristic signal (14) outside the visible wavelength range of the electromagnetic radiation;
- exciting the second security component (13) with electromagnetic radiation and, as a result, emitting a second characteristic signal (15) outside the visible wavelength range of the electromagnetic radiation;
- receiving a third characteristic signal (16), which is formed by combining the first characteristic signal (14) and the second characteristic signal (15), by means of a banknote-external verifying device (39); and
- verifying the banknote (1) on the basis of the third characteristic signal (16) received,
wherein the characteristic signals (14, 15, 16) are designed as UV radiation or terahertz radiation.

## Revendications

1. Billet de banque (1) comprenant un substrat de billet de banque (2) et un élément de sécurité (3), le substrat de billet de banque (2) présentant une première composante de sécurité (12) et l'élément de sécurité (3) présentant une deuxième composante de sécurité (13), la première composante de sécurité (12) étant configurée pour, lors d'une excitation par un rayonnement électromagnétique, émettre un premier signal caractéristique (14) en dehors du domaine de longueurs d'onde visible du rayonnement électromagnétique et la deuxième composante de sécurité (13) étant configurée pour, lors d'une excitation par un rayonnement électromagnétique, émettre un deuxième signal caractéristique (15) en dehors du domaine de longueurs d'onde visible du rayonnement électromagnétique, le billet de banque (1) étant configuré pour fournir un troisième signal caractéristique (16) par combinaison du premier signal caractéristique (14) et du deuxième signal caractéristique (15),
**caractérisé en ce que** les signaux caractéristiques (14, 15, 16) se présentent sous forme de rayonnement UV ou de rayonnement térahertz.

2. Billet de banque (1) selon la revendication 1, dans lequel
l'élément de sécurité (3) est configuré sous la forme d'un élément de feuille de sécurité (4, 6) et est relié au substrat de billet de banque (2) par une liaison adhésive (36).

3. Billet de banque (1) selon la revendication 1, dans lequel
l'élément de sécurité (3) est configuré sous la forme d'un fil de sécurité (5) et le fil de sécurité (5) est appliqué sur le substrat de billet de banque (2).

4. Billet de banque (1) selon l'une quelconque des revendications précédentes, dans lequel
l'élément de sécurité (3) présente un vernis de sécurité (33) et la deuxième composante de sécurité (13) est formée dans le vernis de sécurité (33).

5. Billet de banque (1) selon l'une quelconque des revendications précédentes, dans lequel
la deuxième composante de sécurité (13) est intégrée dans l'élément de sécurité (3).

6. Billet de banque (1) selon l'une quelconque des revendications précédentes, dans lequel
le substrat de billet de banque (2) présente une couche d'adhésion (17) et la première composante de sécurité (12) est formée dans la couche d'adhésion (17).

7. Billet de banque (1) selon l'une quelconque des revendications précédentes, dans lequel
la première composante de sécurité (12) est formée superficiellement sur le côté arrière (38) du substrat de billet de banque (2) détourné de l'élément de sécurité (3).

8. Billet de banque (1) selon l'une quelconque des revendications 1 à 6, dans lequel
la première composante de sécurité (12) est réalisée incorporée dans le substrat de billet de banque (2).

9. Billet de banque (1) selon l'une quelconque des revendications précédentes, dans lequel
la première composante de sécurité (12) est formée seulement partiellement sur et/ou dans le substrat de billet de banque (2).

10. Billet de banque (1) selon l'une quelconque des revendications précédentes, dans lequel
le billet de banque (1) présente une composante de sécurité supplémentaire qui est configurée pour, lors d'une excitation par un rayonnement électromagnétique, émettre un signal caractéristique supplémentaire, le billet de banque (1) étant configuré pour émettre le troisième signal caractéristique (16) par superposition du premier signal caractéristique (14), du deuxième signal caractéristique (15) et du signal caractéristique supplémentaire.

11. Procédé de vérification d'un billet de banque (1), comportant un substrat de billet de banque (2) et un élément de sécurité (3), le substrat de billet de banque (2) présentant une première composante de sécurité (12) et l'élément de sécurité (3) présentant une deuxième composante de sécurité (13), comprenant les étapes suivantes :
- l'excitation de la première composante de sécurité (12) par un rayonnement électromagnétique et, en conséquence, l'émission d'un premier signal caractéristique (14) en dehors du domaine de longueurs d'onde visible du rayonnement électromagnétique ;
- l'excitation de la deuxième composante de sécurité (13) par un rayonnement électromagnétique et, en conséquence, l'émission d'un deuxième signal caractéristique (15) en dehors du domaine de longueurs d'onde visible du rayonnement électromagnétique ;
- la réception d'un troisième signal caractéristique (16), qui est formé par combinaison du premier signal caractéristique (14) et du deuxième signal caractéristique (15), par un dispositif de vérification externe au billet de banque (39) ; et
- la vérification du billet de banque (1) sur la base du troisième signal caractéristique (16) reçu,
les signaux caractéristiques (14, 15, 16) étant configurés sous forme de rayonnement UV ou de rayonnement térahertz.
